# FASCICULE DE BREVET EUROPEEN

(11) **EP 3 561 603 B1**
(45) Date de publication et mention de la délivrance du brevet: **06.01.2021**
(21) Numéro de dépôt: 18169314.4
(22) Date de dépôt: 25.04.2018
(51) Int. Cl.: G04B 15/02, G04B 15/14, G04B 17/04, G04B 15/06

(54) **MECANISME REGULATEUR D'HORLOGERIE A RESONATEURS ARTICULES**
REGULIERMECHANISMUS EINER UHR MIT VERBUNDENEN RESONATOREN
TIMEPIECE REGULATOR MECHANISM WITH HINGED RESONATORS

(43) Date de publication de la demande: 30.10.2019
(62) Demande divisionnaire de: 19159418.3
(73) Titulaire: The Swatch Group Research and Development Ltd, 2074 Marin (CH)
(72) Inventeur: BORN, Jean-Jacques, 1110 Morges (CH); WINKLER, Pascal, 2072 St-Blaise (CH); DI DOMENICO, Gianni, 2000 Neuchâtel (CH)
(74) Mandataire: ICB SA

(56) Documents cités:
- EP-A1- 3 128 380
- EP-A1- 3 206 089
- FR-A- 1 574 359
- FR-A1- 2 928 015

## Description

### Domaine de l'invention

L'invention concerne un mécanisme régulateur d'horlogerie comportant une pluralité de résonateurs primaires comportant chacun au moins une masse inertielle mobile de façon pivotante par rapport à une structure fixe à laquelle ladite masse inertielle est suspendue par une pluralité de lames flexibles.

L'invention concerne encore un mouvement d'horlogerie comportant au moins un tel mécanisme régulateur.

L'invention concerne encore une montre comportant au moins un tel mouvement, et/ou comportant au moins un tel mécanisme régulateur.

L'invention concerne le domaine des mécanismes de régulation pour l'horlogerie mécanique.

### Arrière-plan de l'invention

La technologie des oscillateurs et résonateurs d'horlogerie a beaucoup évolué avec l'apparition des techniques de réalisation de composants en silicium ou matériaux de caractéristiques similaires, qui ont permis l'avènement de guidages flexibles, en particulier à lames, définissant des pivots virtuels, et permettant de s'affranchir des pivots traditionnels, consommateurs d'énergie, sujets à l'usure, et nécessitant des lubrifications adéquates.

De nombreux paramètres restent néanmoins à améliorer : les faibles amplitudes d'oscillation, la transmission d'efforts importants, la sensibilité aux chocs, et, de façon générale la sensibilité aux perturbations du porté, en particulier en ce qui concerne la rotation.

Le document FR2928015A1 au nom de LENOBLE décrit un dispositif d'échappement à ancre à impulsion tangentielle pour montre, comportant une roue d'échappement à dents, une ancre et au moins un balancier-spiral, l'ancre étant en deux parties pivotant chacune sur un axe distinct, les deux parties étant articulées entre elles par l'intermédiaire de deux bras de transmission se terminant à leurs extrémités adjacentes par une articulation commune afin de faire tourner les deux parties de l'ancre à la même vitesse mais en sens opposés, chaque partie de l'ancre comportant une levée de repos et une levée d'impulsion, cette dernière recevant des poussées des dents de la roue d'échappement d'une manière tangentielle. Ce dispositif comporte deux balanciers-spirals à axes de rotation oscillatoire distincts, et chaque partie de l'ancre comporte une fourchette pouvant venir en prise d'entraînement sur une ellipse du balancier-spiral correspondant.

Le document EP3206089A1 au nom de THE SWATCH GROUP RESEARCH & DEVELOPMENT Ltd décrit un mécanisme résonateur d'horlogerie comportant un premier support avec un premier ancrage et un deuxième ancrage auxquels est fixé un mécanisme flexible de guidage en pivotement, qui définit un axe de pivotement virtuel autour duquel pivote de façon rotative une masse pivotante, et qui comporte au moins un pivot flexible RCC antérieur et un pivot flexible RCC postérieur montés en série et tête-bêche l'un par rapport à l'autre autour de l'axe de pivotement virtuel. Le pivot flexible RCC antérieur comporte, entre le premier support et un support rotatif intermédiaire, deux lames flexibles antérieures droites de même longueur antérieure entre leurs encastrements, définissant deux directions linéaires antérieures qui se croisent au niveau de l'axe de pivotement virtuel et qui définissent avec lui un angle antérieur, et dont les ancrages respectifs des deux lames flexibles antérieures droites les plus éloignés de l'axe de pivotement virtuel sont tous deux à une même distance antérieure de l'axe de pivotement virtuel. Le pivot flexible RCC postérieur comporte, entre le support rotatif intermédiaire, qui comporte un troisième ancrage et un quatrième ancrage, et la masse pivotante, deux lames flexibles postérieures droites de même longueur postérieure entre leurs encastrements, définissant deux directions linéaires postérieures qui se croisent au niveau de l'axe de pivotement virtuel et qui définissent avec lui un angle postérieur, et dont les ancrages respectifs des deux lames flexibles postérieures droites les plus éloignés de l'axe de pivotement virtuel sont tous deux à une même distance postérieure de l'axe de pivotement virtuel. Ce mécanisme flexible de guidage en pivotement est plan, et le centre d'inertie de l'ensemble formé par la masse pivotante et toute masse inertielle rapportée que porte la masse pivotante est sur l'axe de pivotement virtuel ou dans son voisinage immédiat. L'angle antérieur exprimé en degrés est déterminé par des inégalités en fonction des longueurs antérieures et des distances antérieures, et l'angle postérieur exprimé en degrés est déterminé par des inégalités similaires en fonction des longueurs postérieures et des distances postérieures.

Le document EP3128380A1 au nom de ETA décrit un mécanisme régulateur d'horlogerie comportant une platine et, montés mobiles au moins en mouvement de pivotement par rapport à la platine, un mobile d'échappement qui pivote autour d'un axe d'échappement et est soumis à un couple moteur, et au moins un premier résonateur comportant une première structure rigide reliée à la platine par des premiers moyens de rappel élastique. La première structure rigide porte au moins un bras inertiel, dont un premier bras inertiel agencé pour coopérer avec le mobile d'échappement par l'intermédiaire de pistes magnétisées ou/et électrisées que comportent à la fois ce premier bras inertiel et le mobile d'échappement, pour former un dispositif de synchronisation entre le mobile d'échappement et le premier résonateur. Ce dispositif de synchronisation est protégé d'un décrochage lors d'une augmentation accidentelle de couple par un mécanisme d'anti-décrochage mécanique comportant des butées mécaniques d'échappement portées par le mobile d'échappement et au moins une butée mécanique de bras inertiel portée par le premier bras inertiel, et agencées ensemble pour un maintien d'arrêt de butée lors d'une augmentation accidentelle de couple.

Le document FR1574359A au nom de MEYER décrit un oscillateur élastique comprenant un support fixe et au moins un organe rotatif ainsi que des ressorts disposés radialement par rapport à l'organe rotatif, d'une part assujettis d'une part au support et d'autre part à l'organe rotatif. Les ressorts ont une configuration telle que, à l'intérieur des limites de leur amplitude d'oscillation utile, en leurs points de contact avec l'organe rotatif, ces ressorts décrivent un arc de cercle dont le centre se trouve sur l'axe de rotation de l'organe rotatif. Les ressorts ont une forme prismatique, leur longueur est égale à 1,5 fois la valeur du rayon de l'arc de cercle. L'organe rotatif est fixé au support par deux éléments à ressort disposés à 90° l'un par rapport à l'autre, ou par trois éléments à ressort disposés à 120° l'un par rapport à l'autre. Un support commun peut porter deux organes rotatifs disposés l'un à côté de l'autre et oscillant en sens contraire. Les organes rotatifs peuvent comporter des organes d'engrènement déterminant le sens d'oscillation. Les organes rotatifs peuvent être actionnés par un système magnétique commun. Un support commun peut porter deux organes rotatifs coaxiaux oscillant en sens contraire.

### Résumé de l'invention

L'invention se propose de réaliser un régulateur à pivots flexibles pour montre mécanique, qui soi insensible à ces perturbations pendant le porté, qui soit peu sensible aux chocs, facile à produire, et avec le meilleur rendement possible par la minimisation des frottements.

A cet effet, l'invention concerne un mécanisme régulateur d'horlogerie selon la revendication 1.

L'invention concerne encore un mouvement d'horlogerie comportant au moins un tel mécanisme régulateur.

L'invention concerne encore une montre comportant au moins un tel mouvement, et/ou comportant au moins un tel mécanisme régulateur.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, un mécanisme régulateur selon l'invention, comportant deux résonateurs comportant chacun une masse inertielle suspendue par lames flexibles, lesquelles masses définissent l'une avec l'autre une liaison articulée avec du jeu, dans une première position angulaire de repos de chaque résonateur;
- la figure 2 représente, de façon similaire à la figure 1, le même mécanisme, dans une position intermédiaire d'oscillation;
- la figure 3 représente, de façon similaire à la figure 1, un mécanisme similaire, avec échappement sur un des résonateurs;
- la figure 4 représente, de façon similaire à la figure 1, un mécanisme similaire, avec échappement sur les deux résonateurs, dans une première position angulaire de repos de chaque résonateur;
- la figure 5 représente, de façon similaire à la figure 4, le même mécanisme, dans une position intermédiaire d'oscillation;
- la figure 6 représente, de façon schématisée, et en vue en plan, un guidage flexible sous forme d'un pivot en vé tête-bêche;
- la figure 7 représente, de façon schématisée, et en vue en plan, un guidage flexible sous forme d'un pivot à lames croisées en projection;
- la figure 8 représente, de façon schématisée, et en vue en plan, un guidage flexible sous forme d'un pivot en vé ;
- la figure 9 représente, de façon similaire à la figure 1, un mécanisme similaire, avec échappement libre à double impulsion tangentielle directe;
- la figure 10 est un schéma-blocs représentant une montre comportant un mouvement d'horlogerie incluant un tel mécanisme régulateur.

### Description détaillée des modes de réalisation préférés

L'invention concerne un mécanisme régulateur d'horlogerie 300, comportant une pluralité de résonateurs primaires 100, 200. Ce mécanisme régulateur 300 est un mécanisme à résonateurs articulés.

L'invention est applicable en particulier, mais non limitativement, aux résonateurs sur pivots flexibles à faible course, pour montre mécanique, lesquels sont usuellement très sensibles aux perturbations lors du porté, et notamment très sensibles aux accélérations angulaires, notamment en rotation.

Les figures n'illustrent, de façon non limitative, que la variante avec deux tels résonateurs primaires 100, 200, et l'homme du métier saura sans peine extrapoler les caractéristiques de l'invention à un nombre supérieur de résonateurs.

Ces résonateurs primaires 100, 200, comportent chacun au moins une masse inertielle 102, 202, qui est mobile de façon pivotante par rapport à une structure fixe 101, 201, à laquelle la masse inertielle 102, 202, est suspendue par une pluralité de lames flexibles 103, 203. Ces lames flexibles définissent, de façon connue, un axe de pivotement virtuel autour duquel pivote la masse inertielle concernée, avec un écart très faible, de quelques micromètres ou dizaines de micromètres, notamment inférieur à 30 micromètres, entre la position de l'axe instantané de pivotement et l'axe virtuel théorique imposé par la forme et le positionnement des lames flexibles.

Selon l'invention, ce mécanisme régulateur 300 comporte des moyens mécaniques de synchronisation d'au moins deux tels résonateurs primaires 100, 200. Ces moyens mécaniques de synchronisation comportent une liaison articulée entre deux masses inertielles 102, 202, que comportent les deux résonateurs primaires 100, 200.

Cette liaison articulée est agencée pour autoriser, en régime normal, le pivotement des deux masses inertielles 102, 202, selon des sens de rotation opposés, et avec des valeurs d'angles de rotation voisines. Et la liaison articulée est agencée pour interdire, lors d'un choc, le pivotement des deux masses inertielles 102, 202, selon le même sens de rotation.

Dans une réalisation particulière, cette liaison articulée est avec jeu.

Plus particulièrement et non limitativement, et tel que visible sur les figures 1 à 8, cette liaison articulée résulte de la coopération d'une goupille ou similaire, avec une rainure de forme adaptée : plus particulièrement, une des deux masses inertielles 102, 202, comporte une goupille 104, qui coulisse avec jeu dans une fente 204 que comporte l'autre des deux masses inertielles 102, 202. Cette fente 204 est en forme de vé, de façon à autoriser en régime normal le pivotement des deux masses inertielles 102, 202, selon des sens de rotation opposés et selon la même valeur d'angle de rotation.

Ainsi, tel que visible sur les figures 1 et 2, les deux résonateurs sont synchronisés par la goupille 104 montée sur un premier bras de la première masse inertielle 102 du premier résonateur 100, dont le premier axe de pivotement virtuel est désigné par D1. La goupille 104 coulisse dans la fente 204 dans un deuxième bras de la deuxième masse inertielle 202 du deuxième résonateur 200. Il existe un espace entre la goupille 104 et la fente 204, de façon à minimiser les frottements. La fente 204 est en forme de vé, s'élargissant vers son ouverture 205 en s'éloignant du deuxième axe de pivotement virtuel D2 de la deuxième masse inertielle 202, cette forme en vé permet que le premier résonateur 100 et le deuxième résonateur 200 puissent avoir le même angle de rotation opposée, et permet d'éviter que la goupille 104 et la fente 204 ne se touchent, de façon à ne pas altérer le rendement mécanique du résonateur.

En cas de choc rotatif, le premier résonateur 100 et le deuxième résonateur 200 tendent à tourner dans le même sens, et la liaison articulée les en empêche, ce qui garantit un fonctionnement correct de l'échappement avec lequel coopère au moins un des deux résonateurs. Il n'y a pas d'arrêt intempestif comme ce serait le cas pour un résonateur unique sur pivot flexible à faible course.

L'entretien des résonateurs peut être effectué de différentes façons.

La figure 3 illustre une configuration qui ne fait pas partie de l'invention où le mécanisme régulateur 300 comporte un oscillateur, lequel comporte un mécanisme d'échappement 400 et l'un des résonateurs primaires 100, 200. Les moyens de synchronisation mécanique, notamment dans la variante avec goupille et fente, telle qu'illustrée, sont agencés pour effectuer l'entretien de chaque autre résonateur primaire 100, 200 : ici le premier résonateur 100 coopère avec l'échappement 400, et le deuxième résonateur 200 est entretenu par le premier.

Plus particulièrement, cet oscillateur comporte une ancre élargie 401, telle que décrite dans la demande EP16200152 au nom de ETA Manufacture Horlogère Suisse, publiée sous le numéro EP3327515A1, et dans les demandes qui en dépendent: PCT/EP2017/069037, PCT/EP2017/069038, PCT/EP2017/069039, PCT/EP2017/069040, PCT/EP2017/069041, PCT/EP2017/069043, PCT/EP2017/078497, PCT/EP2017/080121, publiées sous les numéros WO2018/095592 A1, WO2018/095593A2, WO2018/099616A2, WO2018/095594A1, WO2018/095595A1, WO2018/095596A2, WO2018/103978A2, WO2018/095997A2, respectivement

Un bras 110, que comporte le résonateur primaire 100, 200, avec lequel le mécanisme d'échappement 400 est agencé pour coopérer, le premier résonateur 100 dans le cas de la figure 3, est agencé pour coopérer avec cette ancre élargie 401.

Un deuxième moyen d'entretenir les résonateurs est d'utiliser un échappement à repos frottant, qui agit alternativement sur le premier résonateur 200 et le deuxième résonateur 200.

Ainsi, selon l'invention et tel que visible sur les figures 4 et 5, le mécanisme régulateur 300 comporte un oscillateur lequel comporte un mécanisme d'échappement 400 à repos frottant qui est agencé pour coopérer alternativement avec deux résonateurs primaires 100, 200, au niveau de palettes 121, 221, que comportent les deux masses inertielles 102, 202, que comportent ces deux résonateurs primaires 100, 200.

Les avantages de cette variante sont nombreux.

En effet, l'énergie est distribuée de façon égale sur les deux résonateurs. Quand les deux résonateurs primaires 100, 200, ont le même réglage en fréquence et en équilibrage, la liaison articulée est en contact mécanique seulement en cas de choc : la goupille 104 et la fente 204 ne se touchent jamais, sauf en cas de perturbation externe. Ceci permet de minimiser la perturbation de la marche due au frottement entre la goupille 104 et la fente 204.

De préférence, la géométrie des palettes 121, 221, est la même pour les deux résonateurs, ce qui permet d'optimiser les chemins de frottement. Par rapport à un échappement à repos frottant traditionnel, qui a les deux palettes sur le même mobile, la configuration selon l'invention, avec une palette par mobile, permet de choisir la géométrie de palette avec le même rendement, sans être obligé d'utiliser des palettes courbes telles que connues de l'échappement Graham. Les figures 4 et 5 illustrent une variante préférée, avec une roue d'échappement 420 avec des dents 421 courbes, et agencées pour coopérer avec les palettes 121, 221, qui sont droites. Cette configuration autorise une confection de palettes en rubis qui reste économique, et il est possible de combiner des palettes en rubis avec une roue d'échappement 420 en silicium ou similaire, et, ainsi, d'éviter les forces de contact élevées d'un couple silicium-silicium, si l'on devait réaliser des palettes courbes en silicium. En effet, l'exécution de la roue d'échappement 420 en silicium reste très avantageuse, car elle permet de minimiser son inertie, que l'on peut encore améliorer avec un évidement maximal et une épaisseur minimale. Les palettes sont plus épaisses que la roue, et la fabrication en rubis par la méthode traditionnelle est tout à fait appropriée.

Ainsi, plus particulièrement, le mécanisme d'échappement 400 à repos frottant comporte une roue d'échappement 420 en silicium et/ou dioxyde de silicium, et les palettes 121; 221 sont en rubis de façon à minimiser les forces de contact entre les dents 421 de la roue d'échappement 420 et les palettes 121, 221.

Un troisième moyen d'entretenir les résonateurs, qui ne fait pas partie de l'invention, consiste à utiliser un mécanisme régulateur 300 articulé, qui comporte un oscillateur lequel comporte un mécanisme d'échappement 400 libre à double impulsion tangentielle directe, tel que visible sur la figure 9. Ce mécanisme régulateur 300 comporte une liaison cinématique 600 entre deux masses inertielles 102, 202, que comportent deux résonateurs primaires 100, 200, et qui sont agencées pour pivoter en sens contraire. Ces deux masses inertielles 102, 202, comportent des palettes 121, 221, agencées pour coopérer avec des dents 421, que comporte une roue d'échappement 420 que comporte le mécanisme d'échappement 400, de façon à produire une impulsion directe de la roue d'échappement 420 à l'une des palettes 121, 221, à chaque alternance de l'oscillation. Cette liaison cinématique 600 comporte avantageusement la liaison articulée avec jeu, entre les deux masses inertielles 102, 202.

Ce mécanisme est comparable à un échappement coaxial, dans lequel l'impulsion directe de l'ancre est remplacée ici par une impulsion directe sur la masse inertielle du deuxième résonateur.

Plus particulièrement, dans une variante illustrée par la figure 9, le mécanisme régulateur 300 comporte un arrêtoir bistable 700, qui est agencé pour coopérer, d'une part par un premier bras 701 avec une des dents 421 pour l'arrêt de la roue d'échappement 420, et d'autre part par une fourchette 703 avec une cheville 207 que comporte une des deux masses inertielles 102, 202. Cet arrêtoir à deux positions stables, qui ressemble à une ancre, ne sert que de repos pour arrêter la roue d'échappement par ce premier bras 701. Le pivotement de la deuxième masse inertielle fait échapper la cheville 207 de la fourchette 703, et libère alors le pivotement de l'arrêtoir 700, et ainsi autorise la rotation de la roue d'échappement.

Selon ce troisième moyen, le mécanisme d'échappement 400 est libre à double impulsion tangentielle directe.

En effet, il est libre car le résonateur est libre pendant une partie de son oscillation, ce qui est favorable d'un point de vue chronométrique.

Il est à double impulsion, car une impulsion se produit à chaque alternance de l'oscillation.

Il est à impulsion tangentielle, car le contact qui produit l'impulsion se produit sensiblement sur la ligne qui relie le centre d'inertie de la masse inertielle considérée au centre de la roue d'échappement (par opposition à l'impulsion frottante d'un échappement à ancre suisse traditionnel).

Il est à impulsion directe car l'impulsion est donnée directement de la roue au résonateur, sans nécessairement passer par une ancre.

On comprend que cette double impulsion directe n'est possible que parce que les deux masses inertielles pivotent selon des sens opposés. Ainsi, la roue d'échappement, qui tourne toujours dans le même sens, peut pousser l'une des masses inertielles lors de la première alternance, et l'autre lors de la deuxième alternance.

Les lignes en trait interrompu A, B, C, D de la figure 9 illustrent des agencements relatifs avantageux: la droite A joignant les pivots virtuels des deux guidages flexibles est perpendiculaire à la direction B issue du centre de la roue d'échappement qui est la médiatrice de ces deux pivots, l'impulsion entre une dent 421 et une palette 121, 221, se faisant au voisinage de cette droite B; l'un des pivots définit avec l'axe de l'arrêtoir 700 une droite C, perpendiculaire à la droite D joignant l'axe de la roue d'échappement et l'axe de l'arrêtoir; le contact entre la cheville 207 et la fourchette 703 se fait au voisinage de cette droite C.

En ce qui concerne les pivots flexibles, différentes configurations sont utilisables.

La figure 6 illustre le cas où la pluralité de lames flexibles 103, 203, comporte au moins un pivot comportant des vés tête-bêche, cette configuration étant connue pour être insensible aux positions de la montre.

La figure 7 illustre le cas où la pluralité de lames flexibles 103, 203, comporte au moins un pivot à lames dans deux plans parallèles et croisées en projection, cette configuration étant également connue pour être insensible aux positions de la montre, dans des conditions d'angle et de point de croisement particulières.

La figure 8 illustre le cas où la pluralité de lames flexibles 103, 203, comporte au moins un pivot en vé, qui est connu pour être sensible aux positions de la montre lors du porté. Toutefois, grâce aux moyens de synchronisation avec la liaison articulée, cette configuration est aussi utilisable, car la liaison articulée annule la sensibilité aux positions. Cette variante est particulièrement simple à réaliser.

L'invention concerne encore un mouvement d'horlogerie 500 comportant au moins un tel mécanisme régulateur d'horlogerie 300.

L'invention concerne encore une montre 1000 comportant au moins un tel mouvement 500, et/ou comportant au moins un tel mécanisme régulateur 300.

## Revendications

1. Mécanisme régulateur d'horlogerie (300) comportant une pluralité de résonateurs primaires ( 100; 200) comportant chacun au moins une masse inertielle (102; 202) mobile de façon pivotante par rapport à une structure fixe (101; 201) à laquelle ladite masse inertielle (102; 202) est suspendue par une pluralité de lames flexibles (103; 203), où ledit mécanisme régulateur (300) comporte des moyens mécaniques de synchronisation d'au moins deux dits résonateurs primaires ( 100; 200) qui comportent une liaison articulée entre les deux dites masses inertielles (102; 202) que comportent lesdits deux résonateurs primaires (;100; 200), laquelle liaison articulée est agencée pour autoriser en régime normal le pivotement desdites deux masses inertielles (102; 202) selon des sens de rotation opposés et avec des valeurs d'angles de rotation voisines, et est agencée pour interdire, lors d'un choc, le pivotement desdites deux masses inertielles (102; 202) selon le même sens de rotation, **caractérisé en ce que** ledit mécanisme régulateur (300) comporte un oscillateur lequel comporte un mécanisme d'échappement (400) à repos frottant qui est agencé pour coopérer alternativement avec deux dits résonateurs primaires (100; 200), au niveau de palettes (121; 221) que comportent les deux dites masses inertielles (102; 202) que comportent lesdits deux résonateurs primaires (100; 200).

2. Mécanisme régulateur d'horlogerie (300) selon la revendication 1, **caractérisé en ce que** ladite liaison articulée est une liaison avec jeu.

3. Mécanisme régulateur d'horlogerie (300) selon la revendication 1 ou 2, **caractérisé en ce que** une desdites deux masses inertielles (102; 202) comporte une goupille (104) qui coulisse avec jeu dans une fente (204) que comporte l'autre desdites deux masses inertielles (102; 202), ladite fente (204) étant en forme de vé de façon à autoriser en régime normal le pivotement desdites deux masses inertielles (102; 202) selon des sens de rotation opposés et selon la même valeur d'angle de rotation.

4. Mécanisme régulateur d'horlogerie (300) selon l'une des revendications 1 à 3, **caractérisé en ce que** lesdits deux résonateurs primaires (;100; 200) ont le même réglage en fréquence et en équilibrage, et **en ce que** ladite liaison articulée est en contact mécanique seulement en cas de choc.

5. Mécanisme régulateur d'horlogerie (300) selon l'une des revendications 1 à 4, **caractérisé en ce que** ledit mécanisme d'échappement (400) à repos frottant comporte une roue d'échappement (420) avec des dents (421) qui sont courbes, et agencées pour coopérer avec lesdites palettes (121; 221) qui sont droites.

6. Mécanisme régulateur d'horlogerie (300) selon l'une des revendications 1 à 5, **caractérisé en ce que** ledit mécanisme d'échappement (400) à repos frottant comporte une roue d'échappement (420) en silicium et/ou dioxyde de silicium, et **en ce que** lesdites palettes (121; 221) sont en rubis de façon à minimiser les forces de contact entre les dents (421 de ladite roue d'échappement (420) et lesdites palettes (121; 221).

7. Mécanisme régulateur d'horlogerie (300) selon l'une des revendications 1 à 6, **caractérisé en ce que** ladite pluralité de lames flexibles (103; 203) comporte au moins un pivot comportant des vés tête-bêche et insensible aux positions.

8. Mécanisme régulateur d'horlogerie (300) selon l'une des revendications 1 à 6, **caractérisé en ce que** ladite pluralité de lames flexibles (103; 203) comporte au moins un pivot à lames dans deux plans parallèles et croisées en projection, insensible aux positions.

9. Mécanisme régulateur d'horlogerie (300) selon l'une des revendications 1 à 6, **caractérisé en ce que** ladite pluralité de lames flexibles (103; 203) comporte au moins un pivot en vé.

10. Mouvement d'horlogerie (500) comportant au moins un mécanisme régulateur d'horlogerie (300) selon l'une des revendications 1 à 9.

11. Montre (1000) comportant au moins un mouvement d'horlogerie (500) selon la revendication 10, et/ou comportant au moins un mécanisme régulateur d'horlogerie (300) selon l'une des revendications 1 à 9.

## Patentansprüche

1. Uhrreglermechanismus (300), aufweisend eine Vielzahl primärer Resonatoren (100; 200), die jeder mindestens eine Trägheitsmasse (102; 202) aufweisen, die in Bezug auf eine feste Struktur (101; 201) drehend beweglich ist, an der die Trägheitsmasse (102; 202) anhand einer Vielzahl flexibler Lamellen (103; 203) angehängt ist, wobei der Reglermechanismus (300) mechanische Synchronisationsmittel von mindestens zwei primären Resonatoren (100; 200) aufweist, die eine Gelenkverbindung zwischen den zwei Trägheitsmassen (102; 202) aufweisen, die die zwei primären Resonatoren (100; 200) aufweisen, wobei die Gelenkverbindung eingerichtet ist, um im Normalbetrieb das Drehen der zwei Trägheitsmassen (102; 202) in entgegengesetzten Rotationsrichtungen und mit ähnlichen Rotationswinkelwerten zu gestatten, und eingerichtet ist, um bei einem Stoß das Drehen der zwei Trägheitsmassen (102; 202) in derselben Rotationsrichtung zu untersagen, **dadurch gekennzeichnet, dass** der Reglermechanismus (300) einen Oszillator aufweist, der einen Hemmungsmechanismus (400) mit reibender Ruhe aufweist, der eingerichtet ist, um abwechselnd mit zwei primären Resonatoren (100; 200) im Bereich von Paletten (121; 221) zusammenzuwirken, die die zwei Trägheitsmassen (102; 202) aufweisen, die die zwei primären Resonatoren (100: 200) aufweisen.

2. Uhrreglermechanismus (300) nach Anspruch 1, **dadurch gekennzeichnet, dass** die Gelenkverbindung eine Verbindung mit Spiel ist.

3. Uhrreglermechanismus (300) nach Anspruch 1 oder 2, **dadurch gekennzeichnet, dass** eine der zwei Trägheitsmassen (102; 202) einen Sperrstift (104) aufweist, der mit Spiel in einem Schlitz (204) gleitet, den die anderen der zwei Trägheitsmassen (102; 202) aufweist, wobei der Schlitz (204) in V-Form ist, so dass im Normalbetrieb das Drehen der zwei Trägheitsmassen (102; 202) in entgegengesetzten Rotationsrichtungen und mit demselben Rotationswinkelwert gestattet ist.

4. Uhrreglermechanismus (300) nach einem der Ansprüche 1 bis 3, **dadurch gekennzeichnet, dass** die zwei primären Resonatoren (100; 200) dieselbe Frequenz- und Auswuchteinstellung haben und dass die Gelenkverbindung nur im Fall eines Stoßes in mechanischem Kontakt ist.

5. Uhrreglermechanismus (300) nach einem der Ansprüche 1 bis 4, **dadurch gekennzeichnet, dass** der Hemmungsmechanismus (400) mit reibender Ruhe ein Hemmungsrad (420) mit Zähnen (421) aufweist, die gekrümmt sind und eingerichtet, um mit den Paletten (121; 221) zusammenzuwirken, die gerade sind.

6. Uhrregelermechanismus (300) nach einem der Ansprüche 1 bis 5, **dadurch gekennzeichnet, dass** der Hemmungsmechanismus (400) mit reibender Ruhe ein Hemmungsrad (420) aus Silizium und/oder Siliziumdioxid aufweist und das die Paletten (121, 221) aus Rubin sind, so dass die Kontaktkräfte zwischen den Zähnen (421) des Hemmungsrads (420) und den Paletten (121; 221) minimiert werden.

7. Uhrreglermechanismus (300) nach einem der Ansprüche 1 bis 6, **dadurch gekennzeichnet, dass** die Vielzahl flexibler Lamellen (103; 203) mindestens eine Drehführung aufweist, die entgegengesetzte und positionsneutrale Vs aufweist.

8. Uhrreglermechanismus (300) nach einem der Ansprüche 1 bis 6, **dadurch gekennzeichnet, dass** die Vielzahl flexibler Lamellen (103; 203) mindestens eine positionsneutrale Drehführung mit Lamellen in zwei parallelen Ebenen, die in Projektion gekreuzt sind, aufweist.

9. Uhrreglermechanismus (300) nach einem der Ansprüche 1 bis 6, **dadurch gekennzeichnet, dass** die Vielzahl flexibler Lamellen (103; 203) mindestens eine V-förmigen Drehführung aufweist.

10. Uhrwerk (500), aufweisend mindestens einen Uhrreglermechanismus (300) nach einem der Ansprüche 1 bis 9.

11. Uhr (1000), aufweisend mindestens ein Uhrwerk (500) nach Anspruch 10, und/oder aufweisend mindestens einen Uhrreglermechanismus (300) nach einem der Ansprüche 1 bis 9.

## Claims

1. Timepiece regulating mechanism (300) comprising a plurality of primary resonators (100; 200) each including at least one inertial weight (102; 202), which is pivotable with respect to a fixed structure (101, 201) to which said inertial weight (102; 202) is suspended by a plurality of flexible strips (103; 203), wherein said regulating mechanism (300) includes mechanical means of synchronization of at least two said primary resonators (100; 200) which include an articulated connection between the two said inertial weights (102; 202) comprised in said two primary resonators (100; 200), which articulated connection is arranged, under normal conditions, to allow pivoting of said two inertial weights (102, 202) in opposite directions of rotation and with close rotation angle values, and is arranged to prevent, during a shock, pivoting of said two inertial weights (102; 202) in the same direction of rotation, **characterized in that** said regulating mechanism (300) includes an oscillator which includes a dead-beat escapement mechanism (400) which is arranged to cooperate alternately with two said primary resonators (100; 200), on pallet stones (121, 221) comprised in said two inertial weights (102, 202) of said two primary resonators (100; 200).

2. Timepiece regulating mechanism (300) according to claim 1, **characterized in that** said articulated connection is a connection in which there is play.

3. Timepiece regulating mechanism (300) according to claim 1 or 2, **characterized in that** one of said two inertial weights (102; 202) includes a pin (104) that slides with play in a slot (204) comprised in the other of said two inertial weights (102; 202), said slot (204) being V-shaped so as to allow, under normal conditions, pivoting of said two inertial weights (102; 202) in opposite directions of rotation and with the same rotation angle value.

4. Timepiece regulating mechanism (300) according to one of claims 1 to 3, **characterized in that** said two primary resonators (100; 200) have the same frequency and poising adjustment, and **in that** said articulated connection is only in mechanical contact in case of shock.

5. Timepiece regulating mechanism (300) according to one of claims 1 to 4, **characterized in that** said dead-beat escapement mechanism (400) includes an escape wheel (420) with teeth (421) which are curved and arranged to cooperate with said pallet stones (121; 221) which are straight.

6. Timepiece regulating mechanism (300) according to one of claims 1 to 5, **characterized in that** said dead-beat escapement mechanism (400) includes an escape wheel (420) made of silicon and/or silicon dioxide, and **in that** said pallet stones (121; 221) are made of ruby so as to minimise the contact forces between the teeth (421) of said escape wheel (420) and said pallet stones (121; 221).

7. Timepiece regulating mechanism (300) according to one of claims 1 to 6, **characterized in that** said plurality of flexible strips (103; 203) includes at least one position insensitive pivot including head-to-tail V-shaped portions.

8. Timepiece regulating mechanism (300) according to one of claims 1 to 6, **characterized in that** said plurality of flexible strips (103; 203) includes at least one position insensitive pivot with strips in two parallel planes that cross in projection.

9. Timepiece regulating mechanism (300) according to one of claims 1 to 6, **characterized in that** said plurality of flexible strips (103; 203) includes at least one Wittrick-type V-shaped pivot.

10. Timepiece movement (500) including at least one timepiece regulating mechanism (300) according to one of claims 1 to 9.

11. Watch (1000) including at least one timepiece movement (500) according to claim 10 and/or including at least one timepiece regulating mechanism (300) according to one of claims 1 to 9.
